# EUROPÄISCHE PATENTSCHRIFT

(11) **EP 3 995 064 B1**
(45) Veröffentlichungstag und Bekanntmachung des Hinweises auf die Patenterteilung: **23.11.2022**
(21) Anmeldenummer: 21202468.1
(22) Anmeldetag: 13.10.2021
(51) Int. Cl.: A47L 9/04

(54) **SAUGROBORTER MIT VERBINDUNGSGEHÄUSETEIL**
VACUUM CLEANING ROBOT WITH CONNECTION HOUSING PART
ROBOT D'ASPIRATION AVEC BOÎTIER DE CONNEXION

(30) Priorität: 09.11.2020 DE 102020129405
(43) Veröffentlichungstag der Anmeldung: 11.05.2022
(73) Patentinhaber: Miele & Cie. KG, 33332 Gütersloh (DE)
(72) Erfinder: Sommer, Tobias, 32278 Kirchlengern (DE)

(56) Entgegenhaltungen:
- EP-A2- 2 749 194
- EP-A2- 2 907 437
- CN-U- 209 847 088
- US-A1- 2016 206 164

## Beschreibung

Die Erfindung betrifft einen Saugroboter zur autonomen Reinigung von Bodenflächen eines Raums gemäß dem Oberbegriff von Anspruch 1.

Der Saugroboter weist eine Einhausung auf, die einen Innenraum begrenzt, in welchem wiederum ein Behälter zur Aufnahme von Schmutzpartikeln angeordnet ist. Weiterhin ist in dem Innenraum ein Gebläse zur Erzeugung eines Saugluftstroms angeordnet. Ferner weist der Saugroboter einen Saugmund auf, der ebenfalls an der Einhausung angeordnet ist. Dabei ist der Saugmund mit dem Gebläse verbunden, sodass Staub und Schmutzpartikel von dem Saugmund zu dem Behälter befördert werden können. Darüber hinaus weist der Saugroboter eine Hauptreinigungseinheit sowie eine der Hauptreinigungseinheit zugeordnete Hilfsreinigungseinheit auf. Die Hauptreinigungseinheit wirkt dabei mit der Hilfsreinigungseinheit derart zusammen, dass die Aufnahme von Staub- und Schmutzpartikel verbessert wird. Die Hauptreinigungseinheit umfasst eine an der Einhausung angeordnete Reinigungswalze, einen im Innenraum der Einhausung angeordneten Antriebsstrang mit einem Hauptmotor zum Antrieb der Reinigungswalze sowie ein in dem Innenraum der Einhausung angeordnetes Gehäuseteil zur zumindest teilweisen Aufnahme des Antriebsstrangs. Die Hilfsreinigungseinheit umfasst ein Hilfsreinigungselement, das beispielsweise von einer Gummilamellenwalze gebildet sein kann. Darüber hinaus weist die Reinigungseinheit einen im Innenraum der Einhausung angeordneten Antriebsstrang mit einem Hilfsmotor sowie ein im Innenraum der Einhausung angeordnetes Gehäuseteil zur zumindest teilweisen Aufnahme des Antriebsstrangs der Reinigungseinheit auf. Das Hilfsreinigungselement ist der Reinigungswalze dabei typischerweise - in eine Fahrtrichtung des Saugroboters betrachtet - nachgeschaltet und verstärkt eine Reinigungswirkung des Saugroboters zusätzlich. Insbesondere kann das Hilfsreinigungselement dabei behilflich sein, in Zusammenwirkung mit der Reinigungswalze Staub- und Schmutzpartikel von dem zu säubernden Untergrund anzuheben und auf diese Weise für die Mobilisierung durch einen Saugluftstrom besser zugänglich zu machen.

Typischerweise besitzen gattungsgemäße Saugroboter einen im Innenraum des Gehäuses angeordneten Fahrantrieb, mittels dessen Räder, welche üblicherweise an einer Unterseite des Gehäuses angeordnet sind, angetrieben werden können, um den Saugroboter in Bewegung zu versetzen. In aller Regel besitzen Saugroboter der vorstehend beschriebenen Art zudem Sensoren, mittels derer in dem Raum befindliche Hindernisse, insbesondere Möbel, erfasst werden können. Mittels einer im Innenraum des Saugroboters angeordneten Steuereinrichtung wird in Abhängigkeit einer durch die Sensoren erfassten Raumgeometrie die Fahrtrichtung des Saugroboters angepasst.

In aller Regel weist die Reinigungswalze einen unabhängig von einem Antriebsstrang des Hilfsreinigungselements ansteuerbaren Antriebsstrang auf, um eine unabhängige Ansteuerung zu ermöglichen. In aller Regel werden mehrere Gehäuse verwendet, die jeweils den Antriebsstrang und den Motor umfassen. An einer Außenseite des Gehäuses ist der Motor befestigt, im Inneren des Gehäuses befindet sich ein Zahnrad- oder Riementrieb. Das Gehäuse ist mit typischerweise Schrauben mit der Einhausung des Saugroboters verbunden. Über eine Antriebswelle mit einer Kupplung ist die Reinigungswalze bzw. das Hilfsreinigungselement mit einem Getriebe verbunden. Das Gehäuse dient dabei zum einen dazu, die verschiedenen Komponenten zusammen zu halten und gemeinsam an der Einhausung des Saugroboters zu befestigen. Zum anderen bietet das Gehäuse Schutz vor Verschmutzungen.

Nachteilig an den aus dem Stand der Technik bekannten Saugroboter ist jedoch, dass sich häufig nicht genügend Bauraum zur Unterbringung der verschiedenen Gehäuse findet.

Zur Lösung dieses Problems schlägt die europäische Patentanmeldung EP 2 907 437 A2 einen kombinierten Antriebsstrang zur Ansteuerung einer Reinigungswalze und zwei Hilfsreinigungselementen vor. Der Antriebsstrang weist einen einzigen Motor auf, der mittels einer Kombination von Stirn- und Kegelrädern die Reinigungswalze und die beiden Hilfsreinigungselemente antreibt. Dadurch lässt sich zwar die Anzahl der benötigten Bauteile reduzieren, allerdings sind die Drehzahlen der Bürsten auf diese Weise über die Übersetzung bzw. Untersetzung des Getriebes voneinander abhängig und lassen sich mithin nicht unabhängig voneinander anpassen. Insbesondere, wenn die Drehzahlen der Reinigungswalze und der Hilfsreinigungselemente stark voneinander abweichen sollen, werden mehrstufige Über- oder Untersetzungen benötigt, die wiederum weiteren Bauraum einnehmen und darüber hinaus zu Verlusten führen.

Die CN 209 847 088 U beschreibt einen Saugroboter gemäß dem Oberbegriff des Anspruchs 1.

Der vorliegenden Anmeldung liegt nach all dem die Aufgabe zugrunde, einen Saugroboter bereitzustellen, der eine voneinander unabhängige Ansteuerung seiner Reinigungswalze und seines Hilfsreinigungselements und zugleich eine besonders platzsparende Anordnung der zugehörigen Antriebsstränge ermöglicht.

Die zugrunde liegende Aufgabe wird erfindungsgemäß mittels eines Saugroboters mit den Merkmalen des Anspruchs 1 gelöst. Vorteilhafte Ausgestaltungen ergeben sich aus den Unteransprüchen 2 bis 15.

Der erfindungsgemäße Saugroboter ist durch ein Verbindungsgehäuseteil zur Verbindung des Gehäuseteils der Hauptreinigungseinheit und des Gehäuseteils der Hilfsreinigungseinheit zu einem gemeinsamen Gehäuse gekennzeichnet.

Der erfindungsgemäße Saugroboter hat viele Vorteile. Insbesondere lassen sich der Antriebsstrang der Hauptreinigungseinheit und der Antriebsstrang der Hilfsreinigungseinheit platzsparend mittels einer Verbindung mit dem Verbindungsgehäuseteil in dem Innenraum der Einhausung anordnen. Vorteilhafter Weise kann somit eine Ansteuerung der Reinigungswalze der Hauptreinigungseinheit unabhängig von einer Ansteuerung des Hilfsreinigungselementes der Hauptreinigungseinheit erfolgen. Dies ist insbesondere dann von Vorteil, wenn die Reinigungswalze mit einer deutlich von der Drehzahl des Hilfsreinigungselements abweichenden Drehzahl betrieben werden soll. Dabei stellt das Verbindungsgehäuseteil sicher, dass sowohl das Gehäuseteil der Hauptreinigungseinheit als auch das der Reinigungseinheit zu einem gemeinsamen Gehäuse zusammenführbar sind.

Ferner ist es möglich, die Motoren mittels auf den entsprechenden Motor abgestimmten Getriebeketten im Arbeitspunkt der größten Effizienz zu betreiben. Verluste werden mithin minimiert.

Darüber hinaus lässt sich die Hauptreinigungseinheit und/oder die Hilfsreinigungseinheit auf diese Weise besonders einfach im Fall eines Defekts teilweise oder vollständig austauschen, indem das jeweilige Gehäuseteil von dem Verbindungsgehäuseteil entfernt wird. Ein Austausch oder Ausbau aller Komponenten bei einem Defekt einer einzelnen Komponente, wie beispielsweise dem Hauptmotor, ist somit nicht nötig.

Schließlich kann auch die Anzahl von benötigten Verbindungspunkten, die zur Befestigung des Gehäuses an der Einhausung des Saugroboters vorgesehen sind, verringert werden, da lediglich das eine gemeinsame Gehäuse an der Einhausung des Saugroboters befestigt werden muss.

Gemäß einer vorzugsweisen Ausgestaltung der Erfindung ist vorgesehen, dass die Gehäuseteile an gegenüberliegenden Seiten des Verbindungsgehäuseteils anordbar sind. Vorzugsweise kann dabei vorgesehen sein, dass die Gehäuseteile und das Verbindungsgehäuseteil schalenartig ausgebildet sind. Das Gehäuseteil der Hauptreinigungseinheit als auch das Gehäuseteil der Hilfsreinigungseinheit sind dabei vorzugsweise derart dimensioniert, dass einerseits eine Aufnahme des Antriebsstrangs und andererseits eine Aufnahme für den zugehörigen Haupt- bzw. Hilfsmotor ermöglicht sind.

Dabei kann es besonders vorteilhaft sein, wenn die Gehäuseteile an das Verbindungsgehäuseteil klemmbar und/oder schraubbar sind. Vorzugsweise ist dabei vorgesehen, dass die Gehäuseteile zerstörungsfrei von dem Verbindungsgehäuseteil lösbar sind, sodass das Gehäuseteil und gegebenenfalls auch die zugehörige Reinigungswalze bzw. das zugehörige Hilfsreinigungselement austauschbar sind. In diesem Zuge können auch der Hauptmotor bzw. der Hilfsmotor sowie die entsprechenden Antriebsstränge ausgetauscht werden. Vorteilhafter Weise kann ein defektes Teil somit besonders einfach ausgewechselt werden.

Gemäß einer vorteilhaften Ausgestaltung der Erfindung ist vorgesehen, dass die Reinigungswalze einen Walzenkörper aufweist, wobei der Walzenkörper mit über eine Mantelfläche des Walzenkörpers verteilt angeordneten Borstenbüscheln versehen ist. Eine derartige Reinigungswalze ist dazu geeignet, auf einer zu reinigenden Bodenfläche befindliche Staub- und Schmutzpartikel aufzuschleudern und in einen Saugmund des Saugroboters zu befördern. Die Aufnahme der Staub- und Schmutzpartikel wird dabei zusätzlich mittels eines von einem Saugluftgebläse ausgehenden Saugluftstroms verstärkt.

Eine vorzugsweise Ausgestaltung sieht vor, dass das Hilfsreinigungselement in Form einer Walze ausgebildet ist, wobei die Walze mit über eine Mantelfläche der Walze verteilt angeordneter Lamellen versehen ist, wobei die Lamellen vorzugsweise aus Gummi gebildet sind. Die Lamellen sind rotationssymmetrisch um die Achse des Hilfsreinigungselementes entlang dessen gesamter Länge angeordnet. Die Lamellen erstrecken sich dabei von der Achse des Hilfsreinigungselementes radial nach außen. Hierbei kann es besonders vorteilhaft sein, wenn sich das Hilfsreinigungselement in einem Betrieb des Saugroboters gleichläufig zu der Reinigungswalze der Hauptreinigungseinheit bewegt. Gleichzeitig kann ein derartiges Hilfsreinigungselement dafür sorgen, dass ein Spalt zwischen der zu reinigenden Bodenfläche und einer Unterseite des Gehäuses des Saugroboters abdichtbar ist, sodass der Saugluftstrom in einem vorderen Bereich des Saugroboters, in dem sich die Reinigungswalze befindet, konzentriert wird.

Eine vorteilhafte Ausgestaltung der Erfindung sieht vor, dass der Antriebsstrang jeweils ein Getriebe, eine Antriebswelle und eine Kupplung umfasst. Mittels des Getriebes soll die von dem zugehörigen Motor erzeugte Drehbewegung auf die Reinigungswalze bzw. auf das Hilfsreinigungselement übertragen werden. Vorzugsweise ist dabei vorgesehen, dass die Drehzahl des jeweiligen Motors an die jeweiligen Anforderungen angepasst wird.

Typischerweise kann die Reinigungswalze eine Drehzahl von 1600 bis 3500 rpm (*"revolutions per minute",* Umdrehungen pro Minute) aufweisen, während das Hilfsreinigungselement in aller Regel mit einer Drehzahl im Bereich von 200 rpm rotiert. Vorzugsweise kann dabei vorgesehen sein, dass das zur Abdichtung genutzte Hilfsreinigungselement mit einer konstanten Drehzahl betrieben wird, während die Drehzahl der Reinigungswalze einem Belag der zu reinigenden Bodenfläche entsprechend angepasst wird.

Die Antriebswelle verbindet dabei das Getriebe mit einer Kupplung, die wiederum eine Verbindung zu der Reinigungswalze bzw. zu dem Hilfsreinigungselement herstellt.

Eine besonders vorteilhafte Weiterentwicklung des erfindungsgemäßen Saugroboters sieht vor, dass ein Untersetzungsverhältnis des Getriebes der Hauptreinigungseinheit in einem Bereich zwischen 1 und 4 liegt, während ein Untersetzungsverhältnis des Getriebes der Hilfsreinigungseinheit in einem Bereich zwischen 10 und 20 liegt. Derartige Untersetzungsverhältnisse haben sich insbesondere im Hinblick auf die typischerweise eingesetzten Motoren als besonders vorteilhaft erwiesen.

Eine weitere Ausgestaltung der Erfindung sieht vor, dass das Getriebe mindestens einen Zahnriemen und/oder mindestens einen Flachriemen und/oder mindestens ein Zahnrad aufweist. Die Auswahl einer entsprechenden Getriebeart, insbesondere eines Zahnrad- oder Riemengetriebes, erfolgt dabei vorzugsweise in Abhängigkeit von Drehzahl-Drehmoment-Kennlinien des zugehörigen Motors.

Dabei hat es sich herausgestellt, dass ein Zahnradgetriebe insbesondere für große Untersetzungen auf kleinen Bauraum besser geeignet ist. Folglich wird für das Reinigungselement der Hauptreinigungseinheit vorzugsweise ein Zahnradgetriebe verwendet. Für die Reinigungswalze hingegen kann auch ein Riemengetriebe eingesetzt werden. In jedem Fall kann mittels eines derartigen Getriebes einfach eine entsprechende Untersetzung bzw. eine Übersetzung der Drehzahl des zugehörigen Motors zu einer gewünschten Drehzahl der Reinigungswalze bzw. des Hilfsreinigungselements eingestellt werden.

Ferner ist es besonders vorteilhaft, wenn das Verbindungsgehäuseteil mindestens eine Öffnung zur Durchführung der Antriebswelle der Hilfsreinigungseinheit und/oder der Kupplung der Hilfsreinigungseinheit und/oder der Antriebswelle der Hauptreinigungseinheit und/oder der Antriebswelle der Hauptreinigungseinheit und/oder der aufweist. Auf diese Weise ist es ermöglicht, die Kupplung der Hauptreinigungseinheit sowie die der Hilfsreinigungseinheit auf einer Seite des gemeinsamen Gehäuses anzuordnen, sodass die Haupt- und die Hilfsreinigungseinheit in einem äußeren Bereich des Saugroboters anordbar sind.

Eine vorteilhafte Ausgestaltung der Erfindung sieht eine zweite Hilfsreinigungseinheit, umfassend ein an der Einhausung angeordnetes Hilfsreinigungselement, einen im Innenraum der Einhausung angeordneten Antriebsstrang mit einem Hilfsmotor zum Antrieb des Hilfsreinigungselements und ein im Innenraum der Einhausung angeordnetes Gehäuseteil zur zumindest teilweisen Aufnahme des Antriebsstrangs, vor. Vorstellbar ist hierbei, dass die zweite Hilfsreinigungseinheit in Form einer Eckbürste zur Reinigung von Eckbereichen ausgebildet ist, wobei die Eckbürste mindestens drei Bürstenbüschel aufweist, die um eine vertikale Drehachse drehbar sind, sodass Staub- und Schmutzpartikel zu einem mittleren Bereich des Saugroboter, in dem typischerweise der Saugmund angeordnet ist, beförderbar sind.

Eine weitere Ausgestaltung der Erfindung sieht ein weiteres Verbindungsgehäuseteil zur Verbindung des Gehäuseteils der zweiten Hilfsreinigungseinheit mit dem ersten Verbindungsgehäuseteil und/oder dem Gehäuseteil der Hauptreinigungseinheit und/oder dem Gehäuseteil der ersten Hilfsreinigungseinheit vor. Auf diese Weise lässt sich das Gehäuseteil der zweiten Hilfsreinigungseinheit ebenfalls mit dem Gehäuseteil der Hauptreinigungseinheit bzw. der der Hilfsreinigungseinheit zu einem gemeinsamen Gehäuseteil verbinden. Vorstellbar sind auch weitere Hilfsreinigungseinheiten, die über ein entsprechendes Gehäuseteil mit den anderen Gehäuseteilen bzw. dem Verbindungsgehäuseteil verbindbar sind.

Vorzugsweise ist ferner vorgesehen, dass das Verbindungsgehäuseteil mindestens ein Verbindungselement zur Verbindung des Gehäuses mit der Einhausung des Saugroboters aufweist. Vorteilhafterweise lässt sich das Gehäuse somit an der Einhausung des Saugroboters befestigen. Auf diese Weise kann sichergestellt werden, dass das Gehäuse bei einer Bewegung des Saugroboters im Zuge der Reinigung nicht verschoben wird. Vorzugsweise ist dabei vorgesehen, dass das Gehäuse an einem Bodenabschnitt der Einhausung befestigbar ist.

Dabei ist es besonders bevorzugt, wenn das Verbindungselement ein Schraubdom ist, sodass das Gehäuse an der Einhausung verschraubt werden kann. In einer alternativen Ausführungsform ist es aber auch denkbar, dass das Verbindungselement ein elastisches Dämpfungselement ist.

Ein Ausführungsbeispiel der Erfindung ist in den Zeichnungen rein schematisch dargestellt und wird nachfolgend näher beschrieben. Es zeigt:
- Figur 1: eine perspektivische Ansicht einer Hauptreinigungseinheit eines erfindungsgemäßen Saugroboters,
- Figur 2: eine perspektivische Ansicht einer Hilfsreinigungseinheit eines erfindungsgemäßen Saugroboters,
- Figur 3: eine perspektivische Ansicht eines Verbindungsgehäuseteils eines erfindungsgemäßen Saugroboters,
- Figur 4: wie Figur 3, wobei eine gegenüberliegende Seite des Verbindungsgehäuseteils gezeigt ist,
- Figur 5: eine perspektivische Ansicht der Hauptreinigungseinheit aus Figur 1, der Hilfsreinigungseinheit aus Figur 2 und des Verbindungsgehäuseteiles aus Figur 3, wobei die Gehäuseteile zu einem gemeinsamen Gehäuse zusammengefasst sind und
- Figur 6: eine perspektivische Ansicht eines Innenraums des Saugroboters.

Ein Ausführungsbeispiel, das in den **Figuren 1 bis 6** gezeigt ist, umfasst einen erfindungsgemäßen Saugroboter **1** zur autonomen Reinigung von Bodenflächen **2** eines Raums **3.**

**Figur 1** zeigt eine perspektivische Ansicht einer Hauptreinigungseinheit **6** des Saugroboters **1,** umfassend einen Antriebsstrang **8.** Der Antriebsstrang **8** der Hauptreinigungseinheit **6** umfasst einen Hauptmotor **9** zum Antrieb einer nicht in den Figuren gezeigten Reinigungswalze. Darüber hinaus umfasst der Antriebstrang ein Getriebe **17,** eine Antriebswelle **19** und eine Kupplung **21,** wobei letztere in **Figur 5** gezeigt ist. Das Getriebe **17** des Antriebsstrangs **8** der Hauptreinigungseinheit **6** umfasst einen Zahnriemen **23** sowie zwei Riemenscheiben **24, 25,** mittels der eine Drehbewegung von einer Antriebswelle **26** des Hauptmotors **9** auf die Antriebswelle **19** des Antriebsstrangs **8** übertragbar ist. Der Antriebsstrang **8** ist dabei mit der Kupplung **21** versehen, mittels der die Drehbewegung auf die Reinigungswalze der Hauptreinigungseinheit **6** übertragen werden kann.

Der Antriebsstrang **8** der Hauptreinigungseinheit **6** ist in einem Gehäuseteil **10** untergebracht, welches nach Art einer Schale ausgebildet ist. Der Hauptmotor **9** des Antriebsstrangs **8** ist dabei auf einer Seite **16** des Gehäuseteils **10** angeordnet. Dabei ist die Antriebswelle **26** des Hauptmotors **9** durch das Gehäuseteil **10** hindurchgeführt. Auf der anderen Seite **27** des Gehäuseteils **10** ist ein erstes der Zahnräder **24** mit der Antriebswelle **26** derart gekoppelt, dass eine Bewegung der Antriebswelle **26** des Hauptmotors 9 auf das Zahnrad **24** übertragen wird. Mittels des Zahnriemens **23** wird die Bewegung auf die zweite der Riemenscheiben **25** übertragen. Eine Drehachse **38** der zweiten Riemenscheibe **25** ist dabei mit der Antriebswelle **19** des Antriebsstrangs **8** gekoppelt. Die Antriebswelle **19** ist dabei ebenfalls durch das Gehäuseteil **10** hindurchgeführt und endet somit auf der Seite **16,** auf der der Hauptmotor **9** angeordnet ist. Die Kupplung **21** befindet sich ebenfalls auf dieser Seite **16.**

Das Gehäuseteil **10** weist darüber hinaus ein Verbindungselement **28** in Form eines Schraubdoms zur Befestigung des Gehäuseteils **10** an einer Einhausung **4** des Saugroboters **1** auf.

Die nicht in den Figuren gezeigte Reinigungswalze weist einen Walzenkörper sowie über eine Mantelfläche des Weizenkörpers verteilt angeordnete Borstenbüschel auf und ist dazu geeignet, Staub- und Schmutzpartikel, die sich auf einer zu reinigenden Bodenfläche **2** befinden, in einen Saugmund des Saugroboters **1** zu befördern.

In **Figur 2** ist eine perspektivische Ansicht einer Hilfsreinigungseinheit **7** gezeigt. Die Hilfsreinigungseinheit **7** umfasst ein Gehäuseteil **13,** ein nicht in den Figuren gezeigten Hilfsreinigungselement, einen Antriebsstrang **11,** umfassend einen Hilfsmotor **12** zum Antrieb des Reinigungselements, ein Getriebe **18,** eine Antriebswelle **20** und eine Kupplung **22.** Das Getriebe **18** der Hilfsreinigungseinheit umfasst eine Mehrzahl von Zahnrädern **29, 30, 32,** die zusammen ein Zahnradgetriebe bilden. Mittels des Zahnradgetriebes wird eine von dem Hilfsmotor **12** erzeugte Drehbewegung über die Antriebswelle **20** auf die Kupplung **22** der Hilfsreinigungseinheit und schließlich auf das Reinigungselement übertragen.

Das Gehäuseteil **13** ist ebenfalls in Form einer das Getriebe **18** aufnehmenden Schale ausgebildet. Ein erstes der Zahnräder **29** ist dabei mit einer Antriebswelle **31** des Hilfsmotors **12** gekoppelt. Die von dem Hilfsmotor **12** erzeugte Drehbewegung wird dabei über das erste Zahnrad **29** auf die folgenden Zahnräder **30** übertragen. Das letzte Zahnrad **32** ist dabei mit der Antriebswelle **20** und mittelbar mit der Kupplung **22** verbunden.

Auch das Gehäuseteil **13** der Hilfsreinigungseinheit **7** weist ein Verbindungselement **28** zur Verbindung des Gehäuseteils **13** mit der Einhausung **4** des Saugroboters **1** in Form eines Schraubdoms auf.

Darüber hinaus ist das Gehäuseteil **13** mit Befestigungselementen **33** zur Fixierung desselben an einem Verbindungsgehäuseteil **14** ausgestattet. Die Befestigungselemente **33** sind in Form von Schraubdomen und komplementären Aufnahmeelementen ausgebildet.

Das nicht in den Figuren gezeigte Hilfsreinigungselement ist in Form einer Lamellenwalze ausgebildet, welche mit über den Umfang eines Walzenkörpers verteilt angeordneter Lamellen aus Gummi versehen ist. Eine Drehrichtung des Hilfsreinigungselements ist dabei gleichläufig zu einer Drehrichtung der Reinigungswalze orientiert. Darüber hinaus eignet sich das Hilfsreinigungselement zur Abdichtung gegen die zu reinigende Bodenfläche **2,** sodass ein Saugluftstrom, der von einem Sauggebläse des Saugroboters **1** erzeugt wird, im Bereich der Reinigungswalze gebündelt ist.

Die **Figuren 3** **und** **4** zeigen ein Verbindungsgehäuseteil **14** zur Verbindung des Gehäuseteils **10** der Hauptreinigungseinheit **6** und des Gehäuseteils **13** der Hilfsreinigungseinheit **7** zu einem gemeinsamen Gehäuse **15.** Die Gehäuseteile **10, 13** sind dabei auf eine jeweilige stufenartige Aufnahme **34,** die an zwei gegenüberliegenden Seiten **36, 37** des Verbindungsgehäuseteils **14** angeordnet sind, aufsteckbar. Mittels der Befestigungselementen **33** sind die Gehäuseteile **10, 13** mit dem Verbindungsgehäuseteil **14** verbindbar. Hierzu können die Gehäuseteile **10, 13** auf das Verbindungsgehäuseteil **14** aufgesteckt werden.

Das Verbindungsgehäuseteil **14** umfasst dabei ein Verbindungselement **28** zur Verbindung des Gehäuses **15** mit der Einhausung **4** des Saugroboters **1.** Das Verbindungselement **28** ist in Form eines Schraubdoms ausgebildet und dient somit zur Durchführung von Schrauben, die das Gehäuse **15** an der Einhausung **4** des Saugroboters **1** halten.

Ferner weist das Verbindungsgehäuseteil **14** eine Öffnung **35** zur Durchführung der Antriebswelle **20** der Hilfsreinigungseinheit **7** auf.

**Figur 5** zeigt das zu einem gemeinsamen Gehäuse **15** zusammengefügte Gehäuseteil **10** der Hauptreinigungseinheit **6,** dass Gehäuseteil **13** der Hilfsreinigungseinheit **7** und das Verbindungsgehäuseteil **14.**

Die Kupplung **22** des Antriebsstrangs **11** der Hilfsreinigungseinheit **7** ist dabei durch die Öffnung **35** in dem Verbindungsgehäuseteil **14** hindurchgeführt, sodass die Kupplung **22** des Antriebsstrangs **11** der Hilfsreinigungseinheit **7** mit auf derselben Seite **36** des Verbindungsgehäuseteil **14** angeordnet ist wie die Kupplung **21** des Antriebsstrangs **8** der Hauptreinigungseinheit **6.** Der Hauptmotor **9** und der Hilfsmotor **12** sind auf gegenüberliegenden Seiten **36, 37** des Verbindungsgehäuseteils **14** angeordnet.

**Figur 6** zeigt das Gehäuse **15,** umfassend die Hauptreinigungseinheit **6,** die Hilfsreinigungseinheit **7** und das Verbindungsgehäuseteil **14,** in einem in den Saugroboter **1** eingebauten Zustand. Das Gehäuseteil **10** der Hauptreinigungseinheit **6** ist über das Verbindungsgehäuseteil **14** mit dem Gehäuseteil **13** der Hilfsreinigungseinheit **7** verbunden, sodass die Gehäuseteile **10, 13** und das Verbindungsgehäuseteil **14** ein gemeinsames Gehäuse **15** ausbilden. Auf diese Weise lassen sich die Motoren **9, 12** sowie die zugehörigen Antriebsstränge **8, 11** platzsparend in dem Innenraum **5** der Einhausung **4** des Saugroboters **1** anordnen. Die Gehäuseteile **10, 13** als auch das Verbindungsgehäuseteil **14** sind dabei derart ausgeformt, dass sie sich an umliegende Komponenten des Saugroboters **1** anpassen. Über die Verbindungselemente **28** ist das Gehäuse **15** mit der Einhausung **4** des Saugroboters **1** verbunden.

### Bezugszeichenliste

- 1: Saugroboter
- 2: Bodenfläche
- 3: Raum
- 4: Einhausung
- 5: Innenraum
- 6: Hauptreinigungseinheit
- 7: Hilfsreinigungseinheit
- 8: Antriebsstrang
- 9: Hauptmotor
- 10: Gehäuseteil
- 11: Antriebsstrang
- 12: Hilfsmotor
- 13: Gehäuseteil
- 14: Verbindungsgehäuseteil
- 15: Gehäuse
- 16: Seite
- 17: Getriebe
- 18: Getriebe
- 19: Antriebswelle
- 20: Antriebswelle
- 21: Kupplung
- 22: Kupplung
- 23: Zahnriemen
- 24: Zahnrad
- 25: Zahnrad
- 26: Antriebswelle
- 27: Seite
- 28: Verbindungselement
- 29: Zahnrad
- 30: Zahnrad
- 31: Antriebswelle
- 32: Zahnrad
- 33: Befestigungselement
- 34: Aufnahme
- 35: Öffnung
- 36: Seite
- 37: Seite
- 38: Drehachse

## Patentansprüche

1. Saugroboter (1) zur autonomen Reinigung von Bodenflächen (2) eines Raums (3) umfassend
- eine Einhausung (4), welche einen Innenraum (5) begrenzt,
- einen im Innenraum (5) der Einhausung (4) angeordneten Behälter zur Aufnahme von Schmutzpartikeln,
- ein im Innenraum (5) der Einhausung (4) angeordnetes Gebläse zur Erzeugung eines Saugluftstroms,
- mindestens einen an der Einhausung (4) angeordneten Saugmund,
- eine Hauptreinigungseinheit (6) und
- eine der Hauptreinigungseinheit (6) zugeordnete Hilfsreinigungseinheit (7),
wobei der Saugmund mit dem Gebläse verbunden ist, wodurch Staub- und Schmutzpartikel von dem Saugmund zu dem Behälter befördert werden können,
wobei die Hauptreinigungseinheit (6) eine an der Einhausung (4) angeordnete Reinigungswalze, einen im Innenraum (5) der Einhausung (4) angeordneten Antriebsstrang (8) mit einem Hauptmotor (9) zum Antrieb der Reinigungswalze und ein im Innenraum (5) der Einhausung (4) angeordnetes Gehäuseteil (10) zur zumindest teilweisen Aufnahme des Antriebsstrangs (8) umfasst,
wobei die Hilfsreinigungseinheit (7) ein an der Einhausung (4) angeordnetes Hilfsreinigungselement, einen im Innenraum (5) der Einhausung (4) angeordneten Antriebsstrang (11) mit einem Hilfsmotor (12) zum Antrieb des Hilfsreinigungselements und ein im Innenraum (5) der Einhausung (4) angeordnetes Gehäuseteil (13) zur zumindest teilweisen Aufnahme des Antriebsstrangs (11) umfasst,
**gekennzeichnet durch**
ein Verbindungsgehäuseteil (14) zur Verbindung des Gehäuseteils (10) der Hauptreinigungseinheit (6) und des Gehäuseteils (13) der Hilfsreinigungseinheit (7) zu einem gemeinsamen Gehäuse (15).

2. Saugroboter (1) nach Anspruch 1, **dadurch gekennzeichnet, dass** die Gehäuseteile (13) an gegenüberliegenden Seiten (36, 37) des Verbindungsgehäuseteils (14) anordbar sind.

3. Saugroboter (1) nach Anspruch 1 oder 2, **dadurch gekennzeichnet, dass** die Gehäuseteile (10, 13) an das Verbindungsgehäuseteil (14) klemmbar und/oder schraubbar sind.

4. Saugroboter (1) nach einem der Ansprüche 1 bis 3, **dadurch gekennzeichnet, dass** die Reinigungswalze einen Walzenkörper aufweist, wobei der der Walzenkörper mit über eine Mantelfläche des Walzenkörpers verteilt angeordneter Borstenbüschel versehen ist.

5. Saugroboter (1) nach einem der Ansprüche 1 bis 4, **dadurch gekennzeichnet, dass** das Hilfsreinigungselement in Form einer Walze ausgebildet ist, wobei die Walze mit über eine Mantelfläche der Walze verteilt angeordneter Lamellen versehen ist, wobei die Lamellen vorzugsweise aus Gummi gebildet sind.

6. Saugroboter (1) nach einem der Ansprüche 1 bis 5, **dadurch gekennzeichnet, dass** der Antriebsstrang (8, 11) jeweils ein Getriebe (17, 18), eine Antriebswelle (19, 20) und eine Kupplung (21, 22) umfasst.

7. Saugroboter (1) nach Anspruch 6, **dadurch gekennzeichnet, dass** ein Untersetzungsverhältnis des Getriebes (17) der Hauptreinigungseinheit (6) in einem Bereich zwischen 1 und 4 liegt.

8. Saugroboter (1) nach Anspruch 6 oder 7, **dadurch gekennzeichnet, dass** ein Untersetzungsverhältnis des Getriebes (18) der Hilfsreinigungseinheit (7) in einem Bereich zwischen 10 und 20 liegt.

9. Saugroboter (1) nach einem der Ansprüche 6 bis 8, **dadurch gekennzeichnet, dass** das Getriebe (17, 18) mindestens einen Zahnriemen (23) und/oder mindestens einen Flachriemen und/oder mindestens ein Zahnrad (24, 25, 29, 30, 32) aufweist.

10. Saugroboter (1) nach einem der Ansprüche 6 bis 9, **dadurch gekennzeichnet, dass** das Verbindungsgehäuseteil (14) mindestens eine Öffnung (35) zur Durchführung der Antriebswelle (20) der Hilfsreinigungseinheit (7) und/oder der Kupplung (22) der Hilfsreinigungseinheit (7) und/oder der Antriebswelle (21) der Hauptreinigungseinheit (8) und/oder der Antriebswelle (22) der Hauptreinigungseinheit (8) und/oder der aufweist.

11. Saugroboter (1) nach einem der Ansprüche 1 bis 10, **gekennzeichnet durch** eine zweite Hilfsreinigungseinheit, umfassend ein an der Einhausung (4) angeordnetes Hilfsreinigungselement, einen im Innenraum (5) der Einhausung (4) angeordneten Antriebsstrang mit einem Hilfsmotor zum Antrieb des Hilfsreinigungselements und ein im Innenraum (5) der Einhausung (4) angeordnetes Gehäuseteil zur zumindest teilweisen Aufnahme des Antriebsstrangs.

12. Saugroboter (1) nach Anspruch 11, **dadurch gekennzeichnet, dass** die Hilfsreinigungseinheit ein Hilfsreinigungselement in Form einer Eckbürste aufweist.

13. Saugroboter (1) nach Anspruch 11 oder 12, **gekennzeichnet durch** ein weiteres Verbindungsgehäuseteil (14) zur Verbindung des Gehäuseteils der zweiten Hilfsreinigungseinheit mit dem ersten Verbindungsgehäuseteil (14) und/oder dem Gehäuseteil (10) der Hauptreinigungseinheit (6) und/oder dem Gehäuseteil (13) der ersten Hilfsreinigungseinheit (7).

14. Saugroboter (1) nach einem der Ansprüche 1 bis 13, **dadurch gekennzeichnet, dass** das Verbindungsgehäuseteil (14) mindestens ein Verbindungselement (28) zur Verbindung des Gehäuses (15) mit der Einhausung (4) des Saugroboters (1) aufweist.

15. Saugroboter (1) nach Anspruch 14, **dadurch gekennzeichnet, dass** das Verbindungselement (28) ein elastisches Dämpfungselement ist.

## Claims

1. Robotic vacuum cleaner (1) for autonomous cleaning of floor surfaces (2) of a room (3), comprising
- a casing (4) which delimits an interior (5),
- a container arranged in the interior (5) of the casing (4) for receiving dirt particles,
- a fan arranged in the interior (5) of the casing (4) for generating a suction air flow,
- at least one suction mouth arranged on the casing (4),
- a main cleaning unit (6), and
- an auxiliary cleaning unit (7) associated with the main cleaning unit (6),
the suction mouth being connected to the fan, as a result of which dust and dirt particles can be conveyed from the suction mouth to the container,
the main cleaning unit (6) comprising a cleaning roller arranged on the casing (4), a drive train (8) which is arranged in the interior (5) of the casing (4) and has a main motor (9) for driving the cleaning roller, and a housing part (10) arranged in the interior (5) of the casing (4) for at least partially accommodating the drive train (8),
the auxiliary cleaning unit (7) comprising an auxiliary cleaning element arranged on the casing (4), a drive train (11) which is arranged in the interior (5) of the casing (4) and has an auxiliary motor (12) for driving the auxiliary cleaning element, and a housing part (13) arranged in the interior (5) of the casing (4) for at least partially accommodating the drive train (11),
**characterised by**
a connecting housing part (14) for connecting the housing part (10) of the main cleaning unit (6) and the housing part (13) of the auxiliary cleaning unit (7) to form a common housing (15).

2. Robotic vacuum cleaner (1) according to claim 1, **characterized in that** the housing parts (13) can be arranged on opposite sides (36, 37) of the connecting housing part (14).

3. Robotic vacuum cleaner (1) according to either claim 1 or claim 2, **characterised in that** the housing parts (10, 13) can be clamped and/or screwed onto the connecting housing part (14).

4. Robotic vacuum cleaner (1) according to any of claims 1 to 3. **characterised in that** the cleaning roller has a roller body, the roller body being provided with bristle clusters which are arranged so as to be distributed over a lateral surface of the roller body.

5. Robotic vacuum cleaner (1) according to any of claims 1 to 4, **characterised in that** the auxiliary cleaning element is designed in the form of a roller, the roller being provided with lamellae which are arranged so as to be distributed over a lateral surface of the roller, the lamellae preferably being formed from rubber.

6. Robotic vacuum cleaner (1) according to any of claims 1 to 5, **characterised in that** the drive train (8, 11) in each case comprises a transmission (17, 18), a drive shaft (19, 20) and a coupling (21, 22).

7. Robotic vacuum cleaner (1) according to claim 6, **characterised in that** a reduction ratio of the transmission (17) of the main cleaning unit (6) is in a range between 1 and 4.

8. Robotic vacuum cleaner (1) according to either claim 6 or claim 7, **characterised in that** a reduction ratio of the transmission (18) of the auxiliary cleaning unit (7) is in a range between 10 and 20.

9. Robotic vacuum cleaner (1) according to any of claims 6 to 8, **characterised in that** the transmission (17, 18) has at least one toothed belt (23) and/or at least one flat belt and/or at least one gearwheel (24, 25, 29, 30, 32).

10. Robotic vacuum cleaner (1) according to any of claims 6 to 9, **characterised in that** the connecting housing part (14) has at least one opening (35) for passage of the drive shaft (20) of the auxiliary cleaning unit (7) and/or the coupling (22) of the auxiliary cleaning unit (7) and/or the drive shaft (21) of the main cleaning unit (8) and/or the drive shaft (22) of the main cleaning unit (8) and/or the.

11. Robotic vacuum cleaner (1) according to any of claims 1 to 10, **characterised by** a second auxiliary cleaning unit comprising an auxiliary cleaning element arranged on the casing (4), a drive train which is arranged in the interior (5) of the casing (4) and has an auxiliary motor for driving the auxiliary cleaning element, and a housing part arranged in the interior (5) of the casing (4) for at least partially accommodating the drive train.

12. Robotic vacuum cleaner (1) according to claim 11, **characterised in that** the auxiliary cleaning unit has an auxiliary cleaning element in the form of a corner brush.

13. Robotic vacuum cleaner (1) according to either claim 11 or claim 12, **characterised by** a further connecting housing part (14) for connecting the housing part of the second auxiliary cleaning unit to the first connecting housing part (14) and/or the housing part (10) of the main cleaning unit (6) and/or the housing part (13) of the first auxiliary cleaning unit (7).

14. Robotic vacuum cleaner (1) according to any of claims 1 to 13, **characterised in that** the connecting housing part (14) has at least one connecting element (28) for connecting the housing (15) to the casing (4) of the robotic vacuum cleaner (1).

15. Robotic vacuum cleaner (1) according to claim 14, **characterised in that** the connecting element (28) is an elastic damping element.

## Revendications

1. Robot aspirateur (1) permettant le nettoyage autonome de surfaces de sol (2) d'un espace (3), comprenant
- une enceinte (4) délimitant un espace intérieur (5),
- un récipient disposé dans l'espace intérieur (5) de l'enceinte (4) pour la réception de particules de saleté,
- un ventilateur disposé dans l'espace intérieur (5) de l'enceinte (4) pour la production d'un flux d'air d'aspiration,
- au moins une bouche d'aspiration disposée au niveau de l'enceinte (4),
- une unité de nettoyage principale (6) et
- une unité de nettoyage auxiliaire (7) associée à l'unité de nettoyage principale (6),
dans lequel la bouche d'aspiration est reliée au ventilateur, moyennant quoi des particules de poussière et de saleté peuvent être acheminées de la bouche d'aspiration vers le récipient,
dans lequel l'unité de nettoyage principale (6) comprend un rouleau de nettoyage disposé au niveau de l'enceinte (4), une chaîne d'entraînement (8) disposée dans l'espace intérieur (5) de l'enceinte (4) et comportant un moteur principal (9) pour l'entraînement du rouleau de nettoyage et une partie de boîtier (10) disposée dans l'espace intérieur (5) de l'enceinte (4) pour la réception au moins partielle de la chaîne d'entraînement (8),
dans lequel l'unité de nettoyage auxiliaire (7) comprend un élément de nettoyage auxiliaire disposé au niveau de l'enceinte (4), une chaîne d'entraînement (11) disposée dans l'espace intérieur (5) de l'enceinte (4) et comportant un moteur auxiliaire (12) pour l'entraînement de l'élément de nettoyage auxiliaire et une partie de boîtier (13) disposée dans l'espace intérieur (5) de l'enceinte (4) pour la réception au moins partielle de la chaîne d'entraînement (11),
**caractérisé par**
une partie de boîtier de liaison (14) pour la liaison de la partie de boîtier (10) de l'unité de nettoyage principale (6) et de la partie de boîtier (13) de l'unité de nettoyage auxiliaire (7) à un boîtier (15) commun.

2. Robot aspirateur (1) selon la revendication 1, **caractérisé en ce que** les parties de boîtier (13) peuvent être disposées sur des faces opposées (36, 37) de la partie de boîtier de liaison (14).

3. Robot aspirateur (1) selon la revendication 1 ou 2, **caractérisé en ce que** les parties de boîtier (10, 13) peuvent être serrées et/ou vissées à la partie de boîtier de liaison (14).

4. Robot aspirateur (1) selon l'une des revendications 1 à 3,
**caractérisé en ce que** le rouleau de nettoyage présente un corps de rouleau, le corps de rouleau étant pourvu de touffes de poils réparties sur une surface latérale du corps de rouleau.

5. Robot aspirateur (1) selon l'une des revendications 1 à 4,
**caractérisé en ce que** l'élément de nettoyage auxiliaire est réalisé sous la forme d'un rouleau, le rouleau étant pourvu de lamelles réparties sur une surface latérale du rouleau, les lamelles étant de préférence en caoutchouc.

6. Robot aspirateur (1) selon l'une des revendications 1 à 5,
**caractérisé en ce que** la chaîne d'entraînement (8, 11) comprend respectivement une transmission (17, 18), un arbre d'entraînement (19, 20) et un embrayage (21, 22).

7. Robot aspirateur (1) selon la revendication 6, **caractérisé en ce qu'un** rapport de réduction de la transmission (17) de l'unité de nettoyage principale (6) se situe dans une plage comprise entre 1 et 4.

8. Robot aspirateur (1) selon la revendication 6 ou 7, **caractérisé en ce qu'un** rapport de réduction de la transmission (18) de l'unité de nettoyage auxiliaire (7) se situe dans une plage comprise entre 10 et 20.

9. Robot aspirateur (1) selon l'une des revendications 6 à 8,
**caractérisé en ce que** la transmission (17, 18) présente au moins une courroie dentée (23) et/ou au moins une courroie plate et/ou au moins une roue dentée (24, 25, 29, 30, 32).

10. Robot aspirateur (1) selon l'une des revendications 6 à 9,
**caractérisé en ce que** la partie de boîtier de liaison (14) présente au moins une ouverture (35) pour le passage de l'arbre d'entraînement (20) de l'unité de nettoyage auxiliaire (7) et/ou de l'embrayage (22) de l'unité de nettoyage auxiliaire (7) et/ou de l'arbre d'entraînement (21) de l'unité de nettoyage principale (8) et/ou de l'arbre d'entraînement (22) de l'unité de nettoyage principale (8) et/ou de.

11. Robot aspirateur (1) selon l'une des revendications 1 à 10, **caractérisé par** une seconde unité de nettoyage auxiliaire comprenant un élément de nettoyage auxiliaire disposé au niveau de l'enceinte (4), une chaîne d'entraînement disposée dans l'espace intérieur (5) de l'enceinte (4) et comportant un moteur auxiliaire pour l'entraînement de l'élément de nettoyage auxiliaire et une partie de boîtier disposée dans l'espace intérieur (5) de l'enceinte (4) pour la réception au moins partielle de la chaîne d'entraînement.

12. Robot aspirateur (1) selon la revendication 11, **caractérisé en ce que** l'unité de nettoyage auxiliaire présente un élément de nettoyage auxiliaire sous la forme d'une brosse d'angle.

13. Robot aspirateur (1) selon la revendication 11 ou 12, **caractérisé par** une partie de boîtier de liaison (14) supplémentaire pour la liaison de la partie de boîtier de la seconde unité de nettoyage auxiliaire à la première partie de boîtier de liaison (14) et/ou à la partie de boîtier (10) de l'unité de nettoyage principale (6) et/ou à la partie de boîtier (13) de la première unité de nettoyage auxiliaire (7).

14. Robot aspirateur (1) selon l'une des revendications 1 à 13,
**caractérisé en ce que** la partie de boîtier de liaison (14) présente au moins un élément de liaison (28) pour la liaison du boîtier (15) à l'enceinte (4) du robot aspirateur (1).

15. Robot aspirateur (1) selon la revendication 14, **caractérisé en ce que** l'élément de liaison (28) est un élément d'amortissement élastique.
